# EUROPÄISCHE PATENTSCHRIFT

(11) **EP 1 912 106 B1**
(45) Veröffentlichungstag und Bekanntmachung des Hinweises auf die Patenterteilung: **30.09.2009**
(21) Anmeldenummer: 07123877.8
(22) Anmeldetag: 28.03.1998
(51) Int. Cl.: G05G 9/047

(54) **Multifunktionales Bedienelement**
Multifunctional operating element
Elément de commande multifonctionnel

(30) Priorität: 20.09.1997 DE 19741560
(43) Veröffentlichungstag der Anmeldung: 16.04.2008
(62) Teilanmeldung aus: 98105702.9
(73) Patentinhaber: ROBERT BOSCH GMBH, 70442 Stuttgart (DE)
(72) Erfinder: Kirchhoff, Karsten, 31196 Sehlem (DE)

(56) Entgegenhaltungen:
- DE-B- 1 268 251
- GB-A- 379 897
- GB-A- 709 917
- US-A- 3 156 134
- US-A- 4 408 103

## Beschreibung

### Stand der Technik

Die Erfindung geht von einem multifunktionalen Bedienelement nach der Gattung des Hauptanspruchs aus.

Aus der noch nicht vorveröffentlichten deutschen Patentanmeldung mit dem Aktenzeichen 197 22 369 ist bereits ein multifunktionales Einstellelement in Form eines Joysticks mit einem Betätigungsknopf bekannt, wobei der Joystick von einem fest mit der Frontplatte verbundenen Führungsstück gehalten und geführt ist. Der Joystick ist mit einer auf der dem Betätigungsknopf gegenüberliegenden Seite des Führungsstücks befindlichen Sockelplatte verbunden. Der Betätigungsknopf ist auf eine Achse aufgeschnappt, die mit einer Schraube mit der Sockelplatte fest verbunden ist. Durch Verschwenken der Sockelplatte über den Betätigungsknopf erfolgt eine Kontaktierung von auf einer Leiterplatte angeordneten Kontakten.

Dokument US 4,408,103 zeigt ein Multifunktionales Bedienelement nach dem Oberbegriff des Anspruchs 1. Dokument GB 709,917 zeigt ein Bedienelement mit Beleuchtung.

### Vorteile der Erfindung

Das erfindungsgemäße multifunktionale Bedienelement mit den Merkmalen des Hauptanspruchs hat demgegenüber den Vorteil, dass eine Lagerung auf der dem Betätigungsknopf gegenüberliegenden Seite des Führungsstücks vorgesehen ist, in der die Achse gelagert ist. Auf diese Weise ist keine senkrechte Druckbewegung des Bedienelementes möglich, so dass eine gleichzeitige Kontaktierung von mehr als einem Kontakt verhindert werden kann.

Die Erfindung wird dadurch gekennzeichnets dass das Führungsstück als Lichtleitkörper ausgebildet ist und dass eine Lichtquelle zur Beleuchtung des Führungsstücks vorgesehen ist, dass das Führungsstück durch eine vorzugsweise aufsteckbare Deckelplatte abgedeckt ist, dass die Deckelplatte nicht im Bereich der Führungsschlitze jeweils eine Aussparung aufweist. Auf diese Weise wird der Bedienkomfort für den Benutzer weiter erhöht, da ihm die möglichen Betätigungsrichtungen des Bedienelementes durch die Aussparungen der Deckelplatte bereits angezeigt werden. Dies gilt auch bei Dunkelheit und Beleuchtung des Führungsstückes durch eine Lichtquelle, da die Deckelplatte lichtundurchlässig ausgebildet ist.

Durch die in den Unteransprüchen aufgeführten Maßnahmen sind vorteilhafte Weiterbildungen und Verbesserungen des im Hauptanspruch angegebenen Bedienelementes möglich.

Ein besonderer Vorteil besteht darin, dass der Abstand zwischen der Lagerung und der Sockelplatte einen vorgegebenen Wert überschreitet. Auf diese Weise ist zur Kontaktierung eines Kontaktes mittels der Sockelplatte ein Mindestverschwenkwinkel des Bedienelementes erforderlich, so dass die Positionen des Bedienelementes zur Kontaktierung der einzelnen Kontakte eindeutig voneinander getrennt sind.

Besonders vorteilhaft ist es, dass auf der Leiterplatte Tastschalter angeordnet sind, durch deren Betätigung die Kontaktierung der Kontakte auf der Leiterplatte erfolgt und dass die Tastschalter durch Verschwenken der Sockelplatte betätigbar sind. Auf diese Weise ergibt sich bei der Betätigung eines solchen Tastschalters durch Verschwenken des Bedienelementes ein sog. Schaltknack, durch den der Benutzer über die erfolgreiche Betätigung des entsprechenden Tastschalters informiert wird. Somit wird der Bedienkomfort für den Benutzer erhöht.

Ein weiterer Vorteil besteht darin, dass das Führungsstück für jeden Tastschalter einen Führungsschlitz aufweist, in dem die Achse des Bedienelementes führbar ist und dass die Führungsschlitze so im Führungsstück angeordnet sind, dass bei Verschwenken der Sockelplatte der jeweils zugehörige Tastschalter betätigbar ist. Auf diese Weise ist eine definierte und eindeutige Bewegung des Bedienelementes zur Betätigung jeweils eines Kontaktes bzw. Tastschalters möglich, so dass Fehlbedienungen seitens des Benutzers, die zu keiner Kontaktgabe führen, ausgeschlossen werden.

Ein weiterer Vorteil besteht darin, dass eine Rückstellfeder vorgesehen ist, die so mit der Achse zusammenwirkt, dass eine verschwenkte Sockelplatte in eine Ausgangsstellung zurückfedert. Auf diese Weise wird der Bedienkomfort für den Benutzer erhöht, da er das Bedienelement nicht selbst in seine Ausgangsstellung zurückbringen muss. Weiterhin wird verhindert, dass ein Kontakt bzw. Tastschalter zu lange betätigt und auf diese Weise eventuell ein ungewollter Funktionswert eingestellt wird.

Ein weiterer Vorteil besteht darin, dass das Führungsstück im Bereich der Führungsschlitze auf einer dem Betätigungsknopf zugewandten Seite kugelsegmentförmig ausgebildet ist. Auf diese Weise wird eine Auflage für den Betätigungsknopf realisiert, die ebenso wie die Lagerung der Achse verhindert, dass das Bedienelement über den Betätigungsknopf zur Leiterplatte hin gedrückt werden kann und gleichzeitig mehrere Kontakte bzw. Tastschalter durch die Sockelplatte betätigt werden könnten.

Ein weiterer Vorteil besteht darin, dass das Führungsstück auf einer dem Betätigungsknopf abgewandten Seite eine Ausnehmung aufweist und dass die Sockelplatte auf einer dem Betätigungsknopf zugewandten Seite kugelsegmentförmig ausgebildet ist. Auf diese Weise lässt sich die Sockelplatte in der Ausnehmung des Führungsstückes führen, so dass die Bedienung für den Benutzer weiter vereinfacht und der Bedienkomfort erhöht wird. Außerdem wird auf diese Weise eine stabilere Lagerung des Bedienelementes in der Frontplatte realisiert.

Ein weiterer Vorteil besteht darin, dass der Betätigungsknopf auf die Achse aufgesteckt und an einer dem Führungsstück zugewandten Seite abgeschrägt ist. Auf diese Weise lässt sich der Betätigungsknopf auf einfache Weise auswechseln und ein individuell an die Bedürfnisse und den Geschmack des Benutzers angepasste Betätigungsknopf auf die Achse aufstecken. Durch die Abschrägung ergibt sich der Vorteil, dass der Betätigungsknopf auch bei Verschwenken des Bedienelementes auf dem Führungsstück gleitend aufliegen kann, so dass die Verschwenkbewegung des Bedienelementes durch das Führungsstück unterstützt und somit der Bedienkomfort erhöht wird.

Ein weiterer Vorteil besteht darin, dass der Benutzer die Deckelplatte individuell nach seinen Bedürfnissen und seinem Geschmack wählen kann, da die Deckelplatte auf das Führungsstück aufsteckbar und somit auswechselbar ist.

### Zeichnung

Ein Ausführungsbeispiel der Erfindung ist in der Zeichnung dargestellt und in der nachfolgenden Beschreibung näher erläutert. Es zeigen:
- Figur 1: eine Schrägansicht eines in einer Frontplatte gelagerten erfindungsgemäßen Bedienelementes,
- Figur 2: eine Seitenansicht des in der Frontplatte gelagerten Bedienelementes in einer Ausgangslage und
- Figur 3: eine Seitenansicht eines in der Frontplatte gelagerten Bedienelementes in einer verschwenkten Lage.

### Beschreibung des Ausführungsbeispiels

In Figur 1 kennzeichnet 5 einen Betätigungsknopf eines in Form eines Joysticks ausgebildeten multifunktionalen Bedienelements 1. Das multifunktionale Bedienelement 1 ist von einem fest mit einer Frontplatte 10 verbundenen Führungsstück 15 gehalten und geführt. Das Führungsstück 15 ragt dabei gemäß Figur 2 bzw. Figur 3 in einer ersten Öffnung 95 an einer Bedienoberfläche 105 der Frontplatte 10 vom Inneren der Frontplatte 10 hervor. Dabei weist das Führungsstück 15 vier zueinander senkrecht benachbarte Führungsschlitze auf, die zusammen einen kreuzförmigen Schlitz bilden. Von den vier Führungsschlitzen sind in Figur 1 aus Gründen der perspektivischen Darstellung ein erster Führungsschlitz 51 und ein zweiter Führungsschlitz 52 dargestellt. Im Bereich der Führungsschlitze ist das Führungsstück 15 auf einer dem Betätigungsknopf 5 zugewandten Seite 60 kugelsegmentförmig ausgebildet. Dies wird ebenfalls in den Seitenansichten der Figuren 2 und 3 deutlich. Das Führungsstück 15 kann durch eine in die erste Öffnung 95 steckbare Deckelplatte 85 abgedeckt sein, wobei die Deckelplatte 85 lichtundurchlässig sein kann und im Bereich der Führungsschlitze jeweils eine Aussparung 91, 92, 93, 94 aufweist.

Das Bedienelement 1 ist mittels dem Betätigungsknopf 5 in den Führungsschlitzen des Führungsstückes 15 führbar, wobei einem Benutzer die möglichen Betätigungsrichtungen des Bedienelementes 1 durch die Aussparungen 91, 92, 93, 94, die zusammen die Kreuzform der Führungsschlitze vergrößert im Bereich der Bedienoberfläche 105 abbilden, kenntlich gemacht werden. Dabei kann in Verlängerung der Führungsschlitze auf dem Führungsstück 15 innerhalb der Aussparungen 91, 92, 93, 94 jeweils die zugehörige Betätigungsrichtung noch durch eine oder mehrere aufgebrachte Pfeilspitzen verdeutlicht werden. Die Frontplatte 10 ist auf einer Leiterplatte 30 aufgebracht und weist seitlich eine zweite Öffnung 100 auf, über die das Führungsstück 15 über eine Lichtquelle 80 gemäß Figur 3 beleuchtet werden kann. Bei Ausbildung des Führungsstückes 15 als Lichtleitkörper führt dies zu einer entsprechenden Beleuchtung der durch die Aussparungen 91, 92, 93, 94 der Deckelplatte 85 ausgesparten Flächen des Führungsstückes 15, so dass dem Benutzer die möglichen Betätigungsrichtungen auch bei Dunkelheit kenntlich gemacht werden.

Figur 1 zeigt das Bedienelement 1 in einer Ausgangsstellung. Die Ausgangsstellung ist dadurch gekennzeichnet, dass das Bedienelement 1 nicht in eine der vier möglichen Betätigungsrichtungen verschwenkt ist und sich im Zentrum des durch die Führungsschlitze gebildeten Kreuzes befindet.

In Figur 2 ist das in der Frontplatte 10 gelagerte Bedienelement 1 in einer Seitenansicht dargestellt, wobei es sich ebenfalls in der Ausgangsstellung befindet. Der Betätigungsknopf 5 ist dabei auf eine Achse 25 aufgesteckt und an einer dem Führungsstück 15 zugewandten Seite 75 und um die Achse 25 herum abgeschrägt. Das Bedienelement 1 weist auf einer dem Betätigungsknopf 5 gegenüberliegenden Seite des Führungsstücks 15 eine Sockelplatte 20 auf, wobei der Betätigungsknopf 5 und die Sockelplatte 20 über die Achse 25 miteinander fest verbunden sind. Das Führungsstück 15 weist auf einer dem Betätigungsknopf 5 abgewandten Seite eine Ausnehmung 65 auf. Die Sockelplatte 20 ist auf einer dem Betätigungsknopf 5 zugewandten Seite 70 kugelsegmentförmig ausgebildet. Auf einer dem Betätigungsknopf 5 abgewandten Seite weist die Sockelplatte 20 ringförmig um die Achse 25 herum verlaufend eine Abschrägung 110 auf. Die Achse 25 ist auf der dem Betätigungsknopf 5 gegenüberliegenden Seite des Führungsstücks 15 in einer Lagerung 35 der Leiterplatte 30 gelagert. Der Abstand zwischen der Lagerung 35 und der Sockelplatte 20 soll dabei einen vorgegebenen Wert überschreiten.

Die Achse 25 ist in den Führungsschlitzen des Führungsstücks 15 geführt, so dass es je nach Betätigungsrichtung bei der Betätigung des Bedienelementes 1 zu einem Verschwenken der Sockelplatte 20 über den Betätigungsknopf 5 in eine der vier möglichen Betätigungsrichtungen kommt. Jede Betätigungsrichtung bzw. jeder Führungsschlitz ist dabei auf der Leiterplatte 30 einem Kontaktpaar zugeordnet, das durch Betätigung eines Tastschalters kontaktiert bzw. elektrisch leitend miteinander verbunden werden kann. Für jede Betätigungsrichtung ist also ein Tastschalter vorgesehen, der bei entsprechendem Verschwenken des Bedienelementes 1 von der Sockelplatte 20 zur Kontaktierung niedergedrückt wird. Dabei hängt der erforderliche Verschwenkwinkel zum Niederdrücken des entsprechenden Tastschalters vom Abstand zwischen der Lagerung 35 und der Sockelplatte 20 sowie der Abschrägung 110 der Sockelplatte 20 ab. Von den vier Tastschaltern sind aufgrund der seitlichen Darstellung in Figur 2 und Figur 3 jeweils drei Tastschalter 41, 42, 43 dargestellt.

Die Tastschalter sind dabei ebenfalls auf der Leiterplatte 30 angeordnet. Bei Verschwenken der Sockelplatte 20 über den Betätigungsknopf 5 und die im entsprechenden Führungsschlitz geführte Achse 25 ist somit der jeweils zugehörige Tastschalter betätigbar. Zwischen der Sockelplatte 20 und der Lagerung 35 wird die Achse 25 von einer Rückstellfeder 55 umgriffen, die so mit der Achse 25 zusammenwirkt, dass eine verschwenkte Sockelplatte 20 in die Ausgangsstellung zurückfedert.

In Figur 3 ist das Bedienelement 1 in einer von seiner Ausgangslage verschiedenen, verschwenkten Lage dargestellt. Dabei wird durch einen mit dem Bezugszeichen 115 gekennzeichneten Pfeil eine seitliche Krafteinleitung am Betätigungsknopf 5 dargestellt. Der Betätigungsknopf 5 gleitet dabei mit seiner Abschrägung an seiner dem Führungsstück 15 zugewandten Seite 75 entlang der dem Betätigungsknopf 5 zugewandten, im Bereich der Führungsschlitze kugelsegmentförmig ausgebildeten Seite 60 des Führungsstückes 15. Gleichzeitig ist die Sockelplatte 20 mit ihrer dem Betätigungsknopf 5 zugewandten kugelsegmentförmig ausgebildeten Seite 70 innerhalb der Ausnehmung 65 entlang dem Führungsstück 15 geführt. Dabei führt die seitliche Krafteinleitung am Betätigungsknopf 5 zu einem Verschwenkwinkel des Bedienelementes 1, der zu einem Niederdrücken eines ersten Tastschalters 41 auf der Leiterplatte 30 durch die Sockelplatte 20 führt, wobei ein Schalthub 120 realisiert wird, der zur Kontaktierung des entsprechenden auf der Leiterplatte 30 angeordneten Kontaktflächenpaares über einen Kontakt des entsprechenden ersten Tastschalters 41 führt. Durch die Abschrägung 110 der Sockelplatte 20 liegt diese beim Niederdrücken des entsprechenden Tastschalters flächig auf dessen Oberfläche auf, so dass keine wesentliche Abnutzung der Sockelplatte 20 und des entsprechenden Tastschalters erfolgt. In der in Figur 3 dargestellten verschwenkten Lage des Bedienelementes 1 ist die Rückstellfeder 55 um einen Federweg 125 seitlich zusammengedrückt, der die für die Rückführung des Bedienelementes 1 in seine Ausgangsstellung erforderliche Rückstellkraft bewirkt.

Die Rückstellfeder 55 dient weiterhin dazu, Toleranzschwankungen bei den Abmessungen insbesondere der Führungsschlitze und der Sockelplatte 20 sowie dem Führungsstück 15 und seiner Ausnehmung 65 auszugleichen.

Die Frontplatte 10 kann Teil eine Bedienfront eines Autoradios sein. Dabei kann bei Ausbildung des Führungsstückes 15 als Lichtleitkörper eine Integration des Führungsstücks 15 in einen Gesamtlichtleiter der Bedienfront des Autoradios erfolgen. Der Betätigungsknopf 5 ist auf die Achse 25 aufsteckbar und die Deckelplatte 85 ist in die erste Öffnung 95 der Frontplatte 10 einsteckbar, so dass der Betätigungsknopf 5 und die Deckelplatte 85 je nach individuellen Bedürfnissen und dem Geschmack des Benutzers ausgewechselt werden können.

Das multifunktionale Bedienelement 1 kann mittels der Betätigung der vier Tastschalter zur Auswahl von Bedienfunktionen, beispielsweise an einem Bedienmenü und/oder zur Einstellung von Funktionswerten einer Bedienfunktion, wie beispielsweise der Lautstärke und der Balance insbesondere bei einem Autoradio verwendet werden. Durch die Multifunktionalität des Bedienelementes 1 lässt sich an der Bedienfront eines solchen Gerätes der Platz für die ansonsten erforderlichen entsprechenden Einzelbedienelemente einsparen und die Übersichtlichkeit für den Benutzer erhöhen.

Es können auch mehr oder weniger als vier Betätigungsrichtungen und zugehörige Tastschalter vorgesehen sein, je nach Anforderungen an die durch das Bedienelement 1 zu realisierende Multifunktionalität.

Das Bedienelement 1 ist bei allen elektrischen Geräten einsetzbar, bei denen Bedienfunktionen und/oder Funktionswerte von Bedienfunktionen eingestellt werden können.

## Patentansprüche

1. Multifunktionales Bedienelement (1) mit einem Betätigungsknopf (5), das von einem mit einer Frontplatte (10) verbundenen Führungsstück (15) gehalten und geführt ist und auf einer dem Betätigungsknopf (5) gegenüberliegenden Seite des Führungsstücks (15) eine Sockelplatte (20) aufweist, wobei der Betätigungsknopf (5) und die Sockelplatte (20) über eine Achse (25) miteinander verbunden sind und wobei durch Verschwenken der Sockelplatte (20) über den Betätigungsknopf (5) eine Kontaktierung von auf einer Leiterplatte (30) angeordneten Kontakten erfolgt, wobei eine Lagerung (35) auf der dem Betätigungsknopf (5) gegenüberliegenden Seite des Führungsstücks (15) vorgesehen ist, in der die Achse (25) gelagert ist, **dadurch gekennzeichnet, dass** das Führungsstück (15) als Lichtleitkörper ausgebildet ist und dass eine Lichtquelle (80) zur Beleuchtung des Führungsstücks (15) vorgesehen ist, dass das Führungsstück (15) durch eine vorzugsweise aufsteckbare Deckelplatte (85) abgedeckt ist, dass die Deckelplatte (85) lichtundurchlässig ist und dass die Deckelplatte (85) im Bereich der Führungsschlitze (51, 52) jeweils eine Aussparung (91, 92, 93, 94) aufweist.

2. Bedienelement nach Anspruch 1, **dadurch gekennzeichnet, dass** der Abstand zwischen der Lagerung (35) und der Sockelplatte (20) einen vorgegebenen Wert überschreitet.

3. Bedienelement (1) nach Anspruch 1 oder 2, **dadurch gekennzeichnet, dass** auf der Leiterplatte (30) Tastschalter (41, 42, 43) angeordnet sind, durch deren Betätigung die Kontaktierung der Kontakte auf der Leiterplatte (30) erfolgt und dass die Tastschalter (41, 42, 43) durch Verschwenken der Sockelplatte (20) betätigbar sind.

4. Bedienelement (1) nach Anspruch 1, 2 oder 3, **dadurch gekennzeichnet, dass** da Führungsstück (15) für jeden Tastschalter (41, 42, 43) einen Führungsschlitz (51, 52) aufweist, in dem die Achse (25) des Bedienelementes (1) führbar ist, und dass die Führungsschlitze (51, 52) so im Führungsstück (15) angeordnet sind, dass bei Verschwenken der Sockelplatte (20) der jeweils zugehörige Tastschalter (41, 42, 43) betätigbar ist.

5. Bedienelement (1) nach einem der vorherigen Ansprüche, **dadurch gekennzeichnet, dass** eine Rückstellfeder (55) vorgesehen ist, die so mit der Achse (25) zusammenwirkt, dass eine verschwenkte Sockelplatte (20) in eine Ausgangsstellung zurückfedert.

6. Bedienelement (1) nach einem der vorherigen Ansprüche, **dadurch gekennzeichnet, dass** das Führungsstück (15) im Bereich der Führungsschlitze (51, 52) auf einer dem Betätigungsknopf (5) zugewandten Seite (60) kugelsegmentförmig ausgebildet ist.

7. Bedienelement (1) nach einem der vorherigen Ansprüche, **dadurch gekennzeichnet, dass** das Führungsstück (15) auf einer dem Betätigungsknopf (5) abgewandten Seite eine Ausnehmung (65) aufweist und dass die Sockelplatte (20) auf einer dem Betätigungsknopf (5) zugewandten Seite (70) kugelsegmentförmig ausgebildet ist.

8. Bedienelement (1) nach einem der vorherigen Ansprüche, **dadurch gekennzeichnet, dass** der Betätigungsknopf (5) auf die Achse (25) aufgesteckt und an einer dem Führungsstück (15) zugewandten Seite (75) abgeschrägt ist.

## Claims

1. Multifunctional operator control (1) having an activation knob (5) which is held and guided by a guide piece (15) connected to a front panel (10), and has a base plate (20) on a side of the guide piece (15) lying opposite the activation knob (5), wherein the activation knob (5) and the base plate (20) are connected to one another by means of a shaft (25) and wherein contact is formed between contact elements which are arranged on a printed circuit board (30) by pivoting the base plate (20) by means of the activation knob (5), wherein a bearing (35) is provided on the side of the guide piece (15) lying opposite the activation knob (5), in which bearing (35) the shaft (25) is mounted, **characterized in that** the guide piece (15) is embodied as a light guide element, and **in that** a light source (80) is provided for illuminating the guide piece (15), **in that** the guide piece (15) is covered by a preferably plug-on cover plate (85), **in that** the cover plate (85) is non-translucent and **in that** the cover plate (85) has a cut-out (91, 92, 93, 94) in the region of each of the guide slots (51, 52).

2. Operator control according to Claim 1, **characterized in that** the distance between the bearing (35) and the base plate (20) exceeds a predefinable value.

3. Operator control (1) according to Claim 1 or 2, **characterized in that** momentary contact switches (41, 42, 43), whose activation causes contact to be made with the contact elements on the printed circuit board (30), are arranged on the printed circuit board (30), and **in that** the momentary contact switches (41, 42, 43) can be activated by pivoting the base plate (20).

4. Operator control (1) according to Claim 1, 2 or 3, **characterized in that** the guide piece (15) has, for each momentary contact switch (41, 42, 43), a guide slot (51, 52) in which the shaft (25) of the operator control (1) can be guided, and **in that** the guide slots (51, 52) are arranged in the guide piece (15) in such a way that when the base plate (20) is pivoted the respectively associated momentary contact switch (41, 42, 43) can be activated.

5. Operator control (1) according to one of the preceding claims, **characterized in that** a restoring spring (55) is provided which interacts with the shaft (25) in such a way that a pivoted base plate (20) springs back into a home position.

6. Operator control (1) according to one of the preceding claims, **characterized in that** the guide piece (15) is embodied in the form of a spherical segment on a side (60) facing the activation knob (5) in the region of the guide slots (51, 52).

7. Operator control (1) according to one of the preceding claims, **characterized in that** the guide piece (15) has a cut-out (65) on a side facing away from the activation knob (5) , and **in that** the base plate (20) is embodied in the form of a spherical segment on a side (70) facing the activation knob (5).

8. Operator control (1) according to one of the preceding claims, **characterized in that** the activation knob (5) is plugged onto the shaft (25) and is bevelled at a side (75) facing the guide piece (15).

## Revendications

1. Elément de commande multifonctionnel (1) comprenant un bouton d'actionnement (5) qui est maintenu et guidé par une pièce de guidage (15) connectée à une plaque frontale (10) et qui présente une plaque de socle (20) sur un côté de la pièce de guidage (15) opposé au bouton d'actionnement (5), le bouton d'actionnement (5) et la plaque de socle (20) étant connectés l'un à l'autre par le biais d'un axe (25) et une mise en contact de contacts disposés sur une carte à circuits imprimés (30) s'établissant par pivotement de la plaque de socle (20) sur le bouton d'actionnement (5), un support sur palier (35) du côté de la pièce de guidage (15) opposé au bouton d'actionnement (5) étant prévu, dans lequel est monté l'axe (25), **caractérisé en ce que** la pièce de guidage (15) est réalisée sous forme de corps de guide de lumière et **en ce qu'**une source de lumière (80) est prévue pour éclairer la pièce de guidage (15), **en ce que** la pièce de guidage (15) est recouverte par une plaque de recouvrement (85) pouvant de préférence être enfichée, **en ce que** la plaque de recouvrement (85) est imperméable à la lumière et **en ce que** la plaque de recouvrement (85) présente, dans la région des fentes de guidage (51, 52), à chaque fois un évidement (91, 92, 93, 94).

2. Elément de commande selon la revendication 1, **caractérisé en ce que** la distance entre le support sur palier (35) et la plaque de socle (20) dépasse une valeur prédéterminée.

3. Elément de commande (1) selon la revendication 1 ou 2, **caractérisé en ce que** l'on dispose sur la carte à circuits imprimés (30) des commutateurs à touche (41, 42, 43) dont l'actionnement permet d'établir la mise en contact des contacts sur la carte à circuits imprimés (30) et **en ce que** les commutateurs à touche (41, 42, 43) peuvent être actionnés par pivotement de la plaque de socle (20).

4. Elément de commande (1) selon la revendication 1, 2 ou 3, **caractérisé en ce que** la pièce de guidage (15) pour chaque commutateur à touche (41, 42, 43) présente une fente de guidage (51, 52) dans laquelle l'axe (25) de l'élément de commande (1) peut être guidé, et **en ce que** les fentes de guidage (51, 52) sont disposées dans la pièce de guidage (15) de telle sorte que lors du pivotement de la plaque de socle (20), le commutateur à touche respectif (41, 42, 43) puisse être actionné.

5. Elément de commande (1) selon l'une quelconque des revendications précédentes, **caractérisé en ce qu'**il est prévu un ressort de rappel (55) qui coopère avec l'axe (25) de telle sorte qu'une plaque de socle pivotée (20) soit ramenée élastiquement dans une position de départ.

6. Elément de commande (1) selon l'une quelconque des revendications précédentes, **caractérisé en ce que** la pièce de guidage (15) est réalisée dans la région des fentes de guidage (51, 52) en forme de segment de sphère d'un côté (60) tourné vers le bouton d'actionnement (5).

7. Elément de commande (1) selon l'une quelconque des revendications précédentes, **caractérisé en ce que** la pièce de guidage (15) présente, sur un côté opposé au bouton d'actionnement (5), un évidement (65) et **en ce que** la plaque de socle (20) est réalisée en forme de segment de sphère d'un côté (70) tourné vers le bouton d'actionnement (5).

8. Elément de commande (1) selon l'une quelconque des revendications précédentes, **caractérisé en ce que** le bouton d'actionnement (5) est enfiché sur l'axe (25) et est biseauté sur un côté (75) tourné vers la pièce de guidage (15).
